# EUROPÄISCHE PATENTSCHRIFT

(11) **EP 1 194 056 B1**
(45) Veröffentlichungstag und Bekanntmachung des Hinweises auf die Patenterteilung: **24.09.2003**
(21) Anmeldenummer: 00951334.2
(22) Anmeldetag: 05.07.2000
(51) Int. Cl.: A46D 1/00

(54) **VERFAHREN ZUR HERSTELLUNG VON MEHRSCHICHTIGEM BORSTENMATERIAL, MEHRSCHICHTIGE BORSTE UND DEREN VERWENDUNG**
METHOD OF PRODUCING MULTI-LAYERED BRISTLE MATERIAL, MULTI-LAYERED BRISTLE AND ITS USE
PROCEDE DE REALISATION DE MATERIAU DE SOIE MULTICOUCHE, SOIE MULTICOUCHE ET SON UTILISATION

(30) Priorität: 13.07.1999 DE 19932368
(43) Veröffentlichungstag der Anmeldung: 10.04.2002
(73) Patentinhaber: Pedex & Co. GmbH, 69483 Wald-Michelbach (DE)
(72) Erfinder: WEIHRAUCH, Georg, D-69483 Wald-Michelbach (DE)
(74) Vertreter: Lichti, Heiner, Dipl.-Ing.
(86) Internationale Anmeldenummer: EP0006289
(87) Internationale Veröffentlichungsnummer: WO01003543

(56) Entgegenhaltungen:
- DE-A- 19 533 815
- DE-A- 19 818 345
- DE-B- 1 222 888
- DE-U- 1 997 717
- US-A- 2 110 371
- PATENT ABSTRACTS OF JAPAN vol. 1999, no. 01, 29. Januar 1999 (1999-01-29) & JP 10 286122 A (KATO MASABUMI), 27. Oktober 1998 (1998-10-27)
- PATENT ABSTRACTS OF JAPAN vol. 013, no. 006 (M-781), 9. Januar 1989 (1989-01-09) & JP 63 216680 A (HOTANI:KK), 8. September 1988 (1988-09-08)

## Beschreibung

Die Erfindung betrifft ein Verfahren zur Herstellung von mehrschichtigem Borstenmaterial, bestehend aus einem vornehmlich das Biegevermögen der Borste bestimmenden Kern, einem vornehmlich die Bürstwirkung bestimmenden Belag aus einem Endlosmaterial und einer Zwischenschicht, indem der Kern durch Extrudieren hergestellt, mit der Zwischenschicht aus einer flüssigen bis viskosen Phase versehen und daraufhin das Endlosmaterial auf die Zwischenschicht unter teilweisem Einbinden in dieselbe aufgebracht wird.

Die Erfindung bezieht sich auf Bostenmaterial, wie es zur Herstellung von Bürsten zum Reinigen, Polieren, oder zum Auftragen von Medien, für Pinsel, Interdentalreiniger oder dgl. eingesetzt wird. Die Wirkung einer Borste bzw. eines aus mehreren Borsten und/oder Borstenbündeln bestehenden Borstenbesatzes hängt einerseits von der Materialauswahl, andererseits dem konstruktiven Aufbau der Borste und insbesondere von deren Oberfläche ab. Dabei spielen die Enden der Borsten im wesentlichen nur bei der Reinigung bzw. beim Eindringen in Spalten, Hohlräumen etc. eine Rolle, während der überwiegende Wirkungsteil der Borste durch den Borstenschaft gebildet wird, der sich bei Druckanwendung umlegt und eine mehr oder minder wischende bis schabende oder gar aufrauhende Wirkung erzeugt. Es kommt deshalb für die angestrebte Wirkung entscheidend auf die Oberflächenstruktur des Borstenschaftes an.

Diese Erkenntnis hat zu einer Vielzahl von Borstenkonstruktionen geführt. So ist es bekannt (US 4 373 541), die Oberfläche einer Borste unmittelbar geometrisch zu strukturieren. Die Fertigungsverfahren für solche Borsten sind aber außerordentlich aufwendig. Ferner sind Zweikomponentenborsten bekannt (WO 97/25902, US 3 698 405), die aus einem oder mehreren Monofilen und einem diese umhüllenden Mantel bestehen. Ferner ist es bekannt, mehrere Monofile miteinander zu einer Borste zu verdrillen, zu verzwirnen oder dgl. (DE 1 222 888, DE 196 40 853, JP 32 89 906). Die Fertigung eines solchen Borstenmateriäls ist vergleichsweise einfach, jedoch müssen die Monofile über Kleber oder in sonst geeigneter Weise miteinander verbunden werden, um einen stabilen Verbund zu erhalten. Problematisch ist die Endengestaltung solcher Borsten, da sie sich insbesondere nicht verrunden lassen, was bei vielen Einsatzzwecken von Borsten jedoch geboten ist.

Schließlich sind Borsten und Interdentalreiniger bekannt (DE 37 17 475, US 3 698 405), bei denen auf einen tragenden Monofilkern eine haftvermittelnde Schicht aufgebracht und auf die feuchte Schicht anschließend Fasern aufgeflockt werden. Die Fasern sollen im wesentlichen senkrecht zur Oberfläche stehen. Solche Borsten könnten zwar neuartige Wirkungen erzeugen und insbesondere auch zum Absorbieren von Auftragsmitteln eingesetzt werden, indes haben die Kurzfasern einen zu schlechten Halt an der Monofiloberfläche, so daß sie sich mit der Zeit lösen und ausfallen. Dies führt nicht nur zu einer Minderung der angestrebten Wirkung, sondern sind die ausfallenden Fasern an der behandelnden Oberfläche höchst unerwünscht. Werden solche Borsten im Hygienebereich, beispielsweise bei der Mund- und Zahnpflege eingesetzt, führen ausgefallene Fasern zu ausgesprochenen Unannehmlichkeiten.

Es sind ferner Borsten für Zahnbürsten bekannt (JP 10 286 122 A), die aus einem Nylon-Kern als Monofilament und einem auf dessen Umfang aufgebrachten Versteifungsdraht bestehen, der entweder entlang einer Mantellinie des Kerns verläuft oder auf den Kern schraubenförmig aufgewickelt ist. Der Draht kann gleichfalls aus Nylon bestehen. Der Draht soll die Borste versteifen, ihre Rückstellkraft verbessern und die Lebensdauer verlängern. Über die Art der Fixierung des schraubenförmig aufgewickelten Nylondrahtes sagt dieser Stand der Technik nichts aus. Bei einer anderen Borste für Bürstenwalzen ist es bekannt (JP 6 321 680 A), einen Kern aus einem Multifilament aus Nylonfasern und zugemischten Abrasivpartikeln ein- oder zweilagig mit einer monofilen Polyamidfaser zu umwickeln und die Wicklung anschließend mit einem Kleber zu fixieren. Bei dieser Ausführung wird die Bürstwirkung der Borste nicht unerheblich von dem fixierenden Kleber beeinflußt, da er nachträglich aufgebracht ist. Ein Verbund zwischen dem multiplen Kern und dem aufgewickelten Monofil ist nicht gegeben. Es ist deshalb das Monofil mit einander anliegenden Windungen gewickelt, um ein Verrutschen gegenüber dem Kern zu vermeiden.

Schließlich ist es bekannt (DE 1 222 888 B), für technische Rotationsbürsten einen monofilen Kern mit einem versteifenden Monofil ein- oder mehrgängig zu umwickeln. Auf den Kern oder das Monofil wird zuvor als Zwischenschicht ein Kleber aufgebracht. Die mehrstufige Herstellung ist aufwendig. Die Haftung des Monofils auf dem Kern hängt davon ab, daß der Kleber sorgfältig und in gleichmäßiger Schichtdicke aufgebracht wird. Das aufgewickelte Monofil soll nur den Kern versteifen und schützen, während die Bürstwirkung ausschließlich von dem Kern erzeugt werden soll. Die Bürstarbeit wird also offensichtlich von der Borstenspitze geleistet.

Der Erfindung liegt die Aufgabe zugrunde, ein Verfahren zur Herstellung von Borstenmaterial vorzuschlagen, aus welchem Borsten mit auf den Anwendungszweck abgestellter Wirkung des Borstenschaftes erzeugt werden können. Ferner soll mit der Erfindung eine entsprechende Borste geschaffen werden.

Ausgehend von dem Verfahren gemäß dem Oberbegriff des Anspruchs 1 wird diese Aufgabe dadurch gelöst, daß der Kern und die Zwischenschicht koextrudiert werden und das Endlosmaterial unter Vorspannung auf die plastisch verformbare Zwischenschicht aufgebracht und dabei zumindest teilweise in die Zwischenschicht eingelagert wird.

Im Gegensatz zu den bekannten dreikomponentigen Borsten wird die haftvermittelnde Zwischenschicht mit dem Kernmaterial, das aus Monofilen oder Multifilen bestehen kann, koextrudiert und die Zwischenschicht zunächst in einen Zustand überführt, in welchem das Endlosmaterial auf die Zwischenschicht aufgebracht und anläßlich des Aufbringens aufgrund der Vorspannung zumindest teilweise in die Zwischenschicht eingelagert wird.

Ist die Zwischenschicht entsprechend weich gestellt und plastisch verformbar, reicht die Vorspannung aus, um das Endlosmaterial in die Zwischenschicht einzulagern und unverrückbar zu halten.

Stattdessen kann vorgesehen sein, daß die Zwischenschicht aus einem Werkstoff besteht, der nach der Verarbeitung reaktivierbar ist. In diesem Fall wird das Endlosmaterial auf die trockene, gegebenenfalls auch nicht mehr verformbare Zwischenschicht aufgebracht. Während oder nach dem Aufbringen des Endlosmaterials wird die Zwischenschicht reaktiviert und danach unter Einbinden des Endlosmaterials in ihre feste Phase zurückgeführt.

Durch das Reaktivieren wird die Zwischenschicht weich, so daß das aufgebrachte Endlosmaterial etwas einsinkt. Die Zwischenschicht kann auch Klebewirkung haben, beispielsweise aus einem Schmelzkleber bestehen, so daß das Endlosmaterial mit dem Kern durch Kleben verbunden ist. Dabei bleibt jedoch stets gewährleistet, daß die durch das Endlosmaterial vorgegebene Struktur am Borstenschaft vollständig oder überwiegend erhalten bleibt und sich der aus dem Endlosmaterial gebildete Belag nicht löst.

Es ist ferner möglich, eine Zwischenschicht aus einem schäumbaren Werkstoff aufzubringen und die Zwischenschicht nach dem Aufbringen des Endlosmaterials aufzuschäumen so daß die Zwischenschicht das Endlosmaterial zumindest teilweise umgibt und das Endlosmaterial auf diese Weise in die Zwischenschicht eingelagert wird. Dabei kann auch eine tiefere Einlagerung vorgesehen sein, wenn die Zwischenschicht aus einem weichen Schaum besteht, der bei Druck entsprechend nachgibt und dadurch das Endlosmaterial freigelegt wird.

Da Monofile für Borsten verstreckt werden müssen, um der Borste die notwendige Biegesteifigkeit zu geben, ist in einer weiteren Variante des erfindungsgemäßen Verfahrens vorgesehen, daß der Kern zusammen mit der Zwischenschicht koextrudiert und verstreckt und erst anschließend das Endlosmaterial aufgebracht wird. Gegebenenfalls können dann der Kern mit der Zwischenschicht und dem aufgebrachten Endlosmaterial nochmals nachverstreckt werden.

Gemäß einer weiteren Ausführung ist vorgesehen, daß nach dem Aufbringen des Endlosmaterials auf die Zwischenschicht ein Film aufgebracht wird, der bei einer gegebenen starken Profilierung durch das Endlosmaterial eine Glättung des Profils bewirkt.

Es kann ferner vorgesehen sein, daß nach dem Aufbringen des Endlosmaterials auf die Zwischenschicht das Borstenmaterial außenseitig nachbehandelt wird. Hierbei kann es sich um eine mechanische Bearbeitung, ein Tauchen oder aber um das Aufbringen von Applikationsmedien handeln. Eine mechanische Bearbeitung kann darin bestehen, daß das Endlosmaterial zumindest auf Teillängen des Borstenmaterials in Längsrichtung aufgeschnitten wird, so daß freie Faserenden mit entsprechender Reinigungs-, Polierwirkung od.dgl. entstehen.

Als Endlosmaterial wird vorzugsweise ein Textilmaterial aufgebracht, das eine glatte oder aufgerauhte Oberfläche aufweisen kann. Damit ist erstmals eine Kombination von Kunststoffmonofilen mit einem Textilmaterial auf der Außenseite gegeben, das eine ausreichende Haftung auf der Zwischenschicht aufweist. Das Textilmaterial kann aufgewickelt oder aufgekettelt werden.

Wird ein absorbierendes Textilmaterial, beispielsweise ein aufgerauhtes Garn oder dgl. verwendet, ergeben sich hiermit vielfältige Möglichkeiten der Pflege und Reinigung, aber auch des Einbringens von flüssigen bis feinpulverigen Medien, die bei Verwendung wieder abgegeben werden.

Das Endlosmaterial kann auch aus einem metallischen Feinstdraht oder aus einem Kunststoffmonofil mit abrasiven Eigenschaften bestehen.

Die Erfindung betrifft ferner eine mehrschichtige Borste, die aus einem vornehmlich das Biegevermögen bestimmenden Kern, einem vornehmlich die Bürstwirkung bestimmenden Belag aus einem Endlosmaterial und einer Zwischenschicht zur Haftvermittlung besteht. Eine solche Borste zeichnet sich erfindungsgemäß dadurch aus, daß der Kern und die Zwischenschicht koextrudiert sind und das aufgewickelte oder aufgekettelte Endlosmaterial zumindest teilweise in die plastisch verformte Zwischenschicht unter Vorspannung eingelagert ist.

Vorzugsweise besteht die Zwischenschicht aus einem weicheren Werkstoff als der Kern, der aus einem Monofil oder Multifil bestehen kann. Die Zwischenschicht kann insbesondere aus einem gummielastischen Werkstoff bestehen, der ein Einlagern des Endlosmaterials allein durch Vorspannung desselben beim Aufwickeln ermöglicht. Gleiches gilt für eine Zwischenschicht aus einem geschäumten Werkstoff.

Die erfindungsgemäß ausgebildete Borste kann für vielfältige Verwendungszwecke eingesetzt werden, z.B. für den Borstenbesatz von Borsten oder Pinseln. Sie kann allein auch als Interdentalreiniger dienen. Schließlich läßt sie sich in vorteilhafter Weise für Geräte, insbesondere Bürsten oder Pinsel einsetzen, die zum Applizieren von flüssigen oder pulverförmigen Medien dienen, die dann in das Textilmaterial eingelagert sind.

Nachstehend ist die Erfindung anhand von in der Zeichnung wiedergebenden Ausführungsbeispielen beschrieben. In der Zeichnung zeigen:
- Figur 1: eine perspektivische Ansicht eines Abschnitts des Borstenmaterials in einer ersten Ausführung;
- Figur 2: einen Querschnitt des Borstenmaterials gemäß Figur 1;
- Figur 3: eine Längsansicht des Borstenmaterials in einer anderen Ausführung und
- Figur 4: einen Querschnitt eines Borstenmaterials in einer weiteren Ausführungsform.

Bei dem Ausführungsbeispiel gemäß Fig. 1 weist das Borstenmaterial 1 einen die Biegefähigkeit der fertigen Borste im wesentlichen bestimmenden Kern 2 aus einem einzigen oder mehreren Kunststoff-Monofilen auf. Auf den Kern 2 ist eine Zwischenschicht 3 aufgebracht, die vorzugsweise aus einem weicheren Werkstoff besteht. Auf der Zwischenschicht wiederum ist ein Endlosmaterial 4, z.B. aus einem natürlichen oder synthetischen Textilmaterial aufgebracht, der zumindest an seiner der Zwischenschicht zugekehrten Seite in diese eingelagert ist, so daß das Endlosmaterial 4 auf der Zwischenschicht 3 fixiert ist. Es können natürlich auch mehrere Endlosfasern parallel oder kreuzweise aufgewickelt sein.

Bei dem Ausführungsbeispiel gem. Fig. 3 weist das Borstenmaterial 1 wiederum einen Kern und eine Zwischenschicht auf, auf die das Endlosmaterial 4 nicht nur aufgewickelt, sondern gleichzeitig auch gekettelt ist. Hierbei, wie auch bei dem Borstenmaterial gemäß Fig. 1 und 2 ist das Endlosmaterial durch entsprechende Vorspannung in der Zwischenschicht eingelagert sein. Stattdessen oder zusätzlich kann die Zwischenschicht auch aus einem Werkstoff bestehen, der durch einen Aktivierungsvorgang, z.B. durch Wärmeeinwirkung, eine Zustandsänderung erfährt, wodurch die Einlagerung des Endlosmaterials erfolgt oder unterstützt wird.

Der Kern kann jede beliebige, auf den Anwendungszweck angepaßte Querschnittsform aufweisen. Ein Ausführungsbeispiel ist in Figur 4 gezeigt. Das Borstenmaterial 1 weist einen etwa rhombischen Kern 5 auf, auf den die Zwischenschicht 6 aufgebracht ist, die zugleich die kovexen Räume des Kerns 5 ausfüllt. Auf diese Zwischenschicht ist dann das Endlosmaterial aufgebracht, z.B. aufgewickelt oder aufgekettelt. Eine Borste aus dem Borstenmaterial gem. Fig. 4 weist aufgrund der Profilierung des Kerns 5 bevorzugte Biegerichtungen auf. Durch die mit der Zwischenschicht gefüllten konvexen Bereiche kann das Abnutzungsverhalten beeinflußt werden. Ferner wird die durch das Endlosmaterial angestrebte Wirkung des Borstenschaftes auf dem Umfang der Borste unterschiedlich zur Geltung gebracht.

## Patentansprüche

1. Verfahren zur Herstellung von mehrschichtigem Borstenmaterial (1), bestehend aus einem vornehmlich das Biegevermögen der Borste bestimmenden Kern (2), einem vornehmlich die Bürstwirkung bestimmenden Belag aus einem Endlosmaterial (4) und einer Zwischenschicht (3), indem der Kern (2) durch Extrudieren hergestellt, mit der Zwischenschicht (3) aus einer flüssigen bis viskosen Phase versehen und daraufhin das Endlosmaterial (4) auf die Zwischenschicht (3) unter teilweisem Einbinden in dieselbe aufgebracht wird, **dadurch gekennzeichnet, daß** der Kern (2) und die Zwischenschicht (3) koextrudiert werden und das Endlosmaterial (4) unter Vorspannung auf die plastisch verformbare Zwischenschicht (3) aufgebracht und dabei zumindest teilweise in die Zwischenschicht (3) eingelagert wird.

2. Verfahren nach Anspruch 1, **dadurch gekennzeichnet, daß** die Zwischenschicht (3) aus einem Werkstoff besteht, der nach der Verarbeitung reaktivierbar ist, und daß nach dem Aufbringen des Endlosmaterials (4) die Zwischenschicht (3) reaktiviert und danach unter wenigstens teilweisem Einbinden des Endlosmaterials (4) in ihre feste Phase zurückgeführt wird.

3. Verfahren nach Anspruch 1, **dadurch gekennzeichnet, daß** eine Zwischenschicht (3) aus einem schäumbaren Werkstoff aufgebracht und nach Aufbringen des Endlosmaterials (4) aufgeschäumt wird.

4. Verfahren nach einem der Ansprüche 1 bis 3, **dadurch gekennzeichnet, daß** der Kern (2) zusammen mit der Zwischenschicht (3) koextrudiert und verstreckt wird und anschließend das Endlosmaterial (4) aufgebracht wird.

5. Verfahren nach einem der Ansprüche 1 bis 4, **dadurch gekennzeichnet, daß** der Kern (2) mit der Zwischenschicht (3) und dem aufgebrachten Endlosmaterial (4) nachverstreckt wird.

6. Verfahren nach einem der Ansprüche 1 bis 5, **dadurch gekennzeichnet, daß** nach dem Aufbringen des Endlosmaterials (4) auf die Zwischenschicht (3) das Borstenmaterial (1) außenseitig nachbehandelt wird.

7. Verfahren nach einem der Ansprüche 1 bis 6, **dadurch gekennzeichnet, daß** das Endlosmaterial (4) zumindest auf Teillängen des Borstenmaterials (1) in Längsrichtung aufgeschnitten wird.

8. Verfahren nach einem der Ansprüche 1 bis 7, **dadurch gekennzeichnet, daß** nach dem Aufbringen des Endlosmaterials (4) auf die Zwischenschicht (3) ein Film auf das Endlosmaterial (4) aufgebracht wird.

9. Verfahren nach einem der Ansprüche 1 bis 8, **dadurch gekennzeichnet, daß** als Endlosmaterial (4) ein Textilmaterial aufgebracht wird.

10. Verfahren nach einem der Ansprüche 1 bis 9, **dadurch gekennzeichnet, daß** als Endlosmaterial (4) ein glattes oder aufgerauhtes Textilmaterial aufgebracht wird.

11. Verfahren nach Anspruch 9 oder 10, **dadurch gekennzeichnet, daß** das Textilmaterial aufgewickelt ist..

12. Verfahren nach einem der Ansprüche 9 bis 11, **dadurch gekennzeichnet, daß** das Textilmaterial aufgekettelt wird.

13. Verfahren nach einem der Ansprüche 9 bis 12, **dadurch gekennzeichnet, daß** ein absorbierendes Textilmaterial aufgebracht wird.

14. Mehrschichtige Borste, bestehend aus einem vornehmlich das Biegevermögen bestimmenden extrudierten Kern (2), einem vornehmlich die Bürstwirkung bestimmenden Belag aus einem Endlosmaterial (4) und einer Zwischenschicht (3) zur Haftvermittlung, **dadurch gekennzeichnet, daß** der Kern (2) und die Zwischenschicht (3) koextrudiert sind und das aufgewickelte oder aufgekettelte Endlosmaterial (4) zumindest teilweise in die plastisch verformte Zwischenschicht unter Vorspannung eingelagert ist.

15. Borste nach Anspruch 14, **dadurch gekennzeichnet, daß** die Zwischenschicht (3) aus einem weicheren Werkstoff als der Kern (2) besteht.

16. Borste nach Anspruch 14 oder 15 **dadurch gekennzeichnet, daß** die Zwischenschicht (3) aus einem gummielastischen Werkstoff besteht.

17. Borste nach einem der Ansprüche 14 bis 16, **dadurch gekennzeichnet, daß** die Zwischenschicht (3) aus einem geschäumten Werkstoff besteht.

18. Verwendung einer Borste nach einem der Ansprüche 14 bis 17 für den Borstenbesatz von Bürsten oder Pinseln.

19. Verwendung einer Borste nach einem der Ansprüche 14 bis 17 als Interdentalreiniger.

20. Verwendung einer Borste nach einem der Ansprüche 14 bis 17 für Geräte, insbesondere Bürsten oder Pinsel, zum Applizieren von flüssigen oder pulverförmigen Medien, die in das Textilmaterial eingelagert sind.

## Claims

1. Method for the manufacture of multilayer bristle material (1), comprising a core (2) mainly determining the bending capacity of the bristle, an overlayer of a continuous material (4) mainly determining the brushing action and an intermediate layer (3), in that the core (2) is produced by extrusion, provided with the intermediate layer (3) from a liquid to viscous phase and then the continuous material (4) is applied to the intermediate layer (3), accompanied by a partial binding into the same, **characterized in that** the core (2) and intermediate layer (3) are coextruded and the continuous material (4) is applied under pretension to the plastically deformable intermediate layer (3) and at least partly incorporated into the intermediate layer (3).

2. Method according to claim 1, **characterized in that** the intermediate layer (3) is of a material which is reactivatable after processing and that following the application of the continuous material (4) the intermediate layer (3) is reactivated and subsequently is returned to its solid phase accompanied by an at least partial binding in of the continuous material (4).

3. Method according to claim 1, **characterized in that** an intermediate layer (3) of a foamable material is applied and is foamed following the application of the continuous material (4).

4. Method according to one of the claims 1 to 3, **characterized in that** the core (2) is coextruded and stretched together with the intermediate layer (3) and then the continuous material (4) is applied.

5. Method according to one of the claims 1 to 4, **characterized in that** the core (2) with the intermediate layer (3) and the applied continuous material (4) is afterstretched.

6. Method according to one of the claims 1 to 5, **characterized in that** following the application of the continuous material (4) to the intermediate layer (3), the bristle material (1) is externally aftertreated.

7. Method according to one of the claims 1 to 6, **characterized in that** the continuous material (4) is cut up longitudinally at least on partial lengths of the bristle material (1).

8. Method according to one of the claims 1 to 7, **characterized in that** a film is applied to the continuous material (4) following the application of the latter to the intermediate layer (3).

9. Method according to one of the claims 1 to 8, **characterized in that** a textile material is applied as the continuous material (4).

10. Method according to one of the claims 1 to 9, **characterized in that** a smooth or roughened textile material is applied as continuous material (4).

11. Method according to claim 9 or 10, **characterized in that** textile material is wound up.

12. Method according to one of the claims 9 to 11, **characterized in that** textile material is looped up.

13. Method according to one of the claims 9 to 12, **characterized in that** an absorbent textile material is applied.

14. Multilayer bristle, comprising an extruded core (2) mainly determining the bending capacity, an overlayer of a continuous material (4) mainly determining the brushing action and an intermediate layer (3) for adhesion promotion purposes, **characterized in that** the core (2) and intermediate layer (3) are coextruded and the wound or looped up continuous material (4) is at least partly incorporated into the plastically deformed intermediate layer under pretension.

15. Bristle according to claim 14, **characterized in that** the intermediate layer (3) is of a softer material than the core (2).

16. Bristle according to claim 14 or 15, **characterized in that** the intermediate layer (3) is of a rubbery material.

17. Bristle according to one of the claims 14 to 16, **characterized in that** the intermediate layer (3) is of a foamed material.

18. Use of a bristle according to one of the claims 14 to 17 for the bristle configuration of brushes or paintbrushes.

19. Use of a bristle according to one of the claims 14 to 17 as an interdental cleaner.

20. Use of a bristle according to one of the claims 14 to 17 for implements, particularly brushes or paintbrushes, for the application of liquid or pulverulent media, which are incorporated in the textile material.

## Revendications

1. Procédé de fabrication de matériau (1) multicouches pour poils, se composant d'un noyau (2) déterminant particulièrement la capacité en flexion du poil, d'une couche réalisée dans un matériau sans fin (4) déterminant particulièrement l'effet de brossage et d'une couche intermédiaire (3), procédé dans lequel on réalise le noyau (2) par extrusion, on applique à ce noyau la couche intermédiaire (3) provenant d'une phase liquide à visqueuse et on applique ensuite le matériau sans fin (4) sur la couche intermédiaire (3) tout en l'incorporant partiellement dans celle-ci, **caractérisé en ce que** le noyau (2) et la couche intermédiaire (3) sont co-extrudés et le matériau sans fin (4) précontraint est appliqué sur la couche intermédiaire (3) plastiquement déformable et en même temps incorporé au moins partiellement dans la couche intermédiaire (3).

2. Procédé selon la revendication 1, **caractérisé en ce que** la couche intermédiaire (3) est réalisée dans un matériau pouvant être réactivé après transformation, et **en ce qu'**après application du matériau sans fin (4) la couche intermédiaire (3) est réactivée et ramenée ensuite dans sa phase solide tout en incorporant au moins partiellement le matériau sans fin (4).

3. Procédé selon la revendication 1, **caractérisé en ce que** l'on applique une couche intermédiaire (3) réalisée dans un matériau expansible et **en ce qu'**on expanse la mousse après application du matériau sans fin (4).

4. Procédé selon l'une quelconque des revendications 1 à 3, **caractérisé en ce que** le noyau (2) est co-extrudé et étiré simultanément avec la couche intermédiaire (3) et **en ce que** le matériau sans fin (4) est appliqué ultérieurement.

5. Procédé selon l'une quelconque des revendications 1 à 4, **caractérisé en ce que** le noyau (2) portant la couche intermédiaire (3) et le matériau sans fin (4) appliqué est étiré ultérieurement.

6. Procédé selon l'une quelconque des revendications 1 à 5, **caractérisé en ce qu'**après application du matériau sans fin (4) sur la couche intermédiaire (3) on retraite le matériau de poil sur sa face extérieure.

7. Procédé selon l'une quelconque des revendications 1 à 6, **caractérisé en ce que** l'on coupe une ouverture longitudinale dans le matériau sans fin (4) au moins sur des longueurs partielles du matériau de poil (1).

8. Procédé selon l'une quelconque des revendications 1 à 7, **caractérisé en ce qu'**après application du matériau sans fin (4) sur la couche intermédiaire (3) on applique un film sur le matériau sans fin (4).

9. Procédé selon l'une quelconque des revendications 1 à 8, **caractérisé en ce que** l'on applique un matériau textile comme matériau sans fin (4).

10. Procédé selon l'une quelconque des revendications 1 à 9, **caractérisé en ce que** l'on applique un matériau textile lisse ou rendu rugueux.

11. Procédé selon la revendication 9 ou 10, **caractérisé en ce que** le matériau textile est enroulé.

12. Procédé selon l'une quelconque des revendications 9 à 11, **caractérisé en ce que** le matériau textile est appliqué en chaînette.

13. Procédé selon l'une quelconque des revendications 9 à 12, **caractérisé en ce que** l'on applique un matériau textile absorbant.

14. Poil multicouches, se composant d'un noyau (2) déterminant particulièrement la capacité en flexion, d'une couche réalisée dans un matériau sans fin (4) déterminant particulièrement l'effet de brossage et d'une couche intermédiaire (3) pour l'adhérence, **caractérisé en ce que** le noyau (2) et la couche intermédiaire (3) sont co-extrudés et **en ce que** le matériau sans fin (4) enroulé ou appliqué en chaînette est incorporé précontraint au moins partiellement dans la couche intermédiaire plastiquement déformée.

15. Poil selon la revendication 14, **caractérisé en ce que** la couche intermédiaire (3) consiste en une matière plus souple que le noyau (2).

16. Poil selon la revendication 14 ou 15, **caractérisé en ce que** la couche intermédiaire (3) consiste en une matière élastique.

17. Poil selon l'une quelconque des revendications 14 à 16, **caractérisé en ce que** la couche intermédiaire (3) consiste en une matière expansée.

18. Utilisation d'un poil selon l'une quelconque des revendications 14 à 17 pour une garniture de poils de brosses ou de pinceaux.

19. Utilisation d'un poil selon la revendication 14 à 17 comme nettoyeur interdentaire.

20. Utilisation d'un poil selon l'une quelconque des revendications 14 à 17 pour des outils, en particulier des brosses ou des pinceaux, pour l'application de produits liquides ou sous forme de poudre qui sont incorporés dans le matériau textile.
